# EUROPÄISCHE PATENTSCHRIFT

(11) **EP 0 768 407 B1**
(45) Veröffentlichungstag und Bekanntmachung des Hinweises auf die Patenterteilung: **05.01.2000**
(21) Anmeldenummer: 96113963.1
(22) Anmeldetag: 31.08.1996
(51) Int. Cl.: D03D 39/22

(54) **Frottierwebmaschine mit einer Florhöhenverstelleinrichtung**
Terry loom with a pile loop height control device
Métier pour tissu éponge avec dispositif de réglage de la hauteur de boucle

(30) Priorität: 06.10.1995 DE 19537277
(43) Veröffentlichungstag der Anmeldung: 16.04.1997
(73) Patentinhaber: LINDAUER DORNIER GESELLSCHAFT M.B.H, 88129 Lindau (DE)
(72) Erfinder: Herrlein, Wilhelm, 88239 Neuravensburg (DE)

(56) Entgegenhaltungen:
- EP-A- 0 257 857
- EP-A- 0 298 454
- EP-A- 0 518 809
- EP-A- 0 613 968
- PATENT ABSTRACTS OF JAPAN vol. 95, no. 006 & JP 07 145534 A (TOYOTA AUTOM LOOM WORKS LTD;OTHERS: 01), 6.Juni 1995,

## Beschreibung

Die Erfindung betrifft eine Frottierwebmaschine, die auf der Basis einer oszillierenden Verschiebung der Anschlagkante eines herzustellenden Gewebes im Rhythmus und synchron mit dem Antrieb eines Webblattes arbeitet.

Zur Herstellung von Frottierware auf Webmaschinen sind mehrere Verfahrenswege und Vorrichtungen zu deren Durchführung bekannt.
So zum Beispiel kann die Florbildung mittels der sogenannten Webladensteuerung gemäß der Erfindung nach dem EP 0 298 454 B1 erfolgen. Darauf soll nachfolgend nicht näher eingegangen werden, weil Grundlage der zu offenbarenden erfinderischen Lösung die sogenannte Gewebesteuerung ist.
Aus der EP 0 298 454 B1 ist aber bekannt, daß während des Webprozesses bei der Herstellung von Frottiergewebe variierbare Florhöhen realisiert werden können. Dazu steht die Webladenwelle über entsprechende getriebliche Mittel mit einem vom Webmaschinenantrieb unabhängigen Servoantrieb in Verbindung, der frei und einzelschußweise ansteuerbar ist.
Durch die einzelschußweise Ansteuerung des separaten Antriebes ist jeder beliebige Frottierrhythmus erreich- und in beliebiger Folge wechselbar.

Zur Herstellung von Frottierware mit variabler Florhöhe mittels der sogenannten Gewebesteuerung hat die Anmelderin eine Frottierwebmaschine als Prototyp gefertigt, die einen separaten und vom Webmaschinenantrieb unabhängigen Antrieb zur freien und einzelschußweisen Steuerung besitzt, der mit Übertragungselementen zur Veränderung der Florhöhe während des Webprozesses in Verbindung steht. Diese Übertragungselemente, die auf die Florbildeorgane wirken, steuern die Bewegung des Gewebes und die der Grundkette.
Als separat steuerbarer Antrieb wurde ein hydraulischer Linearverstärker mit integraler Proportionalregelung verwendet.

Mittels der elektronischen Steuerung konnte die Florhöhe bedarfsgerecht vorgegeben und auch ein Glattweben für Bordüren realisiert werden.

Aus der EP 0 350 446 B1 ist ein Frottierwebverfahren und eine Webmaschine mit Florbildeorganen bekannt, wobei die Webmaschine Vorkehrungen aufweist, um nach dem Prinzip der Webladensteuerung Frottiergewebe mit variabler Florhöhe zu realisieren.
Des weiteren offenbart die EP 0 350 446 B1 eine Webmaschine, die nach dem Prinzip der Gewebesteuerung Frottiergewebe mit variabler Florhöhe realisiert.
Zur Florhöhenveränderung ist wenigstens ein Florbildeorgan durch einen separaten Antrieb betätigt, der einzelschußweise und frei ansteuerbar ist.
Als separater Antrieb wird ein Servomotor vorgeschlagen, der über ein Untersetzungsgetriebe und/oder Übertragungselemente mit mindestens einem Florbildeorgan gekoppelt ist.

Des weiteren ist aus der DE 44 32 452 A1 eine Frottierwebmaschine mit einer Frottiereinrichtung zur kontinuierlichen Veränderung der Florhöhe während des Webens bekannt. Hier erfolgt die Frottierbildung ebenfalls auf der Grundlage der sogenannten Gewebesteuerung, d.h. die Schußfaden-Anschlagkante des Gewebes erfährt im Rhythmus und synchron zur Schußfaden-Anschlagbewegung des Webblattes eine Verschiebung hin zur Anschlagposition des Webblattes und weg von dieser.
Die Frottierbildeeinrichtung besteht aus einem Kugelspindelmechanismus, der zur Drehrichtungsumkehr der Kugelspindel mit einem mustersteuerbaren motorischen Antrieb in Verbindung steht. An dem Mechanismus ist ein drehbeweglich gelagerter Winkelhebel mit einem seiner Hebelarme angelenkt. Der andere Hebelarm ist über eine Koppel mit einem sogenannten drehbar gelagerten Zwischenhebel verbunden, der neben einem Hebel zur Anlenkung der vom Winkelhebel ausgehenden Koppel, zwei weitere Hebelarme aufweist.
An einem der weiteren Hebelarme ist eine zweite Koppel angelenkt, die mit einem die Gewebeverschiebung bewirkenden Bauteil verbunden ist, während an dem anderen weiteren Hebelarm eine dritte Koppel angelenkt ist, die auf ein die Polkettspannung beeinflussendes Bauteil wirkt.

Bei allen vorbekannten Webmaschinen zur Herstellung von Frottiergewebe beruht die Ausbildung einer variablen Florhöhe auf einen unabhängig vom Webmaschinen-Hauptantrieb gesteuerten Servomotor, der mit Organen zur Gewebeverschiebung oder mit Organen zur Verstellung der Anschlagposition des Webblattes in Verbindung steht.
Ein solcher Servomotor erfordert eine hohe Antriebsleistung zur Ausführung der Frottierbewegung.

Aus der EP 0 518 809 A1 ist eine Webmaschine gemäß dem Oberbegriff des Anspruchs 1 mit einer Florhöhenverstelleinrichtung bekannt, deren Antrieb ein von dem Webmaschinen-Hauptantrieb abgeleiteter Exzenterantrieb ist.
Die Florhöhenverstelleinrichtung ist zwischen dem Exzenterantrieb und dem Brustbaum der Webmaschine platziert. Die Merkmale der Florhöhenverstelleinrichtung bestehen dabei im wesentlichen aus mindestens einem auf den Brustbaum wirkenden Hebel und aus dem über Koppelglieder auf den Hebel wirkenden Exzenterantrieb, sowie aus Mitteln, die die wirksame Länge des indirekt mit dem Exzenterantrieb in Verbindung stehenden Hebelarmes beeinflussen.

Aufgabe der Erfindung ist es daher, eine Florhöhenverstelleinrichtung für Frottierwebmaschinen der im Oberbegriff des Hauptanspruchs genannten Gattung zu schaffen, deren Frottierbildung auf der Basis der Gewebesteuerung beruht und wobei die Florhöhe, ausgehend von einer festgelegten ersten Florhöhe, kontinuierlich veränderbar ist.

Die Aufgabe wird erfindungsgemäß durch die Merkmale des Patentanspruchs 1 gelöst.
Erfindungswesentlich ist danach, daß bei einer mit einer Grundflorbildeeinrichtung ausgerüsteten Webmaschine, die auf der Grundlage der sogenannten Gewebesteuerung arbeitet, in einem die Frottierbewegung übertragenden Mechanismus eine aus einer Zahnradgetriebeeinheit mit einem separat steuerbaren elektromotorischen Antrieb bestehenden Florhöhenverstelleinrichtung eingebunden ist.

Die Florhöhenverstelleinrichtung nimmt, ausgehend von bekannten Vorkehrungen zur Ausführung einer sogenannten Grundfrottierbewegung, derart Einfluß auf diese Vorkehrungen, daß in einem vorgegebenen Rahmen eine Veränderung der Florhöhe, ausgehend von der Grundflorhöhe, bewirkt werden kann.

Die Erfindung wird nachstehend anhand eines Ausführungsbeispiels näher beschrieben.
In den Zeichnungen zeigen:
- Figur 1:: eine Frottierwebmaschine in der Seitenansicht mit der zwischen dem Doppelhebel und dem Gewebeverschiebebauteil integrierten Florhöhenverstelleinrichtung,
- Figur 2:: die Florhöhenverstelleinrichtung im Schnitt gemäß der Linie A-A nach Figur 1 als Getriebeeinheit mit einem vom Webmaschinen-Hauptantrieb unabhängigem Antrieb.

Die in Figur 1 dargestellte Webmaschine 1 besitzt einen Grundkettbaum 2 mit Grundkette 3, die, ausgehend von dem Grundkettbaum 2, über einen Spannbaum 4 zu den das Webfach 5 bildenden Fachbildeorganen 6 und schließlich zu dem Bindepunkt 7 des Gewebes 8 geführt ist.
Das fertige Gewebe 8 wird über ein Gewebeverschiebebauteil geführt, das im vorliegenden Fall die Einziehwalze 9 ist.
Von der Einziewalze 9 gelangt das Gewebe 8, gegebenenfalls über weitere Umlenkwalzen, die hier nicht dargestellt sind, zu dem Warenbaum 10.
Die Florkette 11 wird von einem Florkettbaum 12 nach einer Umlenkwalze 13 zu einer Tänzerwelle 14 und von dieser durch die Fachbildeorgane 6 hindurch zu dem Bindepunkt 7 des Gewebes 8 geführt.

Von einem schematisch dargestellten Webmaschinen-Hauptantrieb 15 wird der Antrieb für wenigstens einen sogenannten Frottierexzenter 16 und der Antrieb für ein mit der Weblade 17 verbundenes Webblatt 18 abgeleitet.
Mit dem Frottierexzenter 16 steht ein um eine maschinenfeste Achse 19 drehbar gelagerter Doppelhebel 20 über eine Abtastrolle 21 in Wirkverbindung.
An dem Doppelhebel 20 greift eine Zugfeder 22 an, die sicherstellt, daß die Abtastrolle 21 des Doppelhebels 20 nicht von der Exzenterscheibe abhebt.
Erfindungswesentlich ist nun, daß zwischen dem Doppelhebel 20 und der Einziehwalze 9 eine Florhöhenverstelleinrichtung 23 eingeordnet ist, welche einen von dem Hauptantrieb 15 unabhängigen motorischen Antrieb 24 besitzt.

Zur Übertragung der Grundfrottierbewegung auf die Einziehwalze 9 ist, wie allgemein bei Webmaschinen der im Oberbegriff genannten Gattung bekannt, zwischen dem Doppelhebel 20 und der Einziehwalze 9 wenigstens eine Koppel 25, 25a vorzusehen. Mit der erfindungsgemäßen Einordnung der Florhöhenverstelleinrichtung 23 zwischen dem Doppelhebel 20 und der Einziehwalze 9 fungiert die Florhöhenverstelleinrichtung 23 als Bindeglied zur Übertragung einer Grundfrottierbewegung von dem Frottierexzenter 16 mit Doppelhebel 20 auf die Einziehwalze 9.
Ein Ende der jeweiligen Koppel 25, 25a ist in der Florhöhenverstelleinrichtung in voneinander abweichenden Anordnungsebenen angelenkt.
Das andere Ende der einen Koppel 25 ist am Doppelhebel 20 in einer die Grundfrottierbewegung bestimmenden Anlenkstelle befestigt.
Diese Anlenkstelle kann z.B. in einer Längsführung 20a des Doppelhebels 20 liegen.
Durch Verschieben der Anlenkstelle innerhalb der Längsführung 20a sind in bekannter Weise die unterschiedlichsten Grundfrottierbewegungen festlegbar.
Das andere Ende der anderen Koppel 25a ist an einem mit der Einziehwalze 9 fest verbundenen Hebelarm 26 angelenkt.

Figur 2 zeigt die erfindungsgemäß ausgebildete Florhöhenverstelleinrichtung 23, die aus einer Getriebeeinheit und aus einem mit der Getriebeeinheit in Verbindung stehenden Antrieb 24 besteht.
Die Getriebeeinheit wiederum wird aus einer Kombination eines ersten Teilgetriebes 27a mit einem zweiten Teilgetriebe 27b gebildet.
Das erste Teilgetriebe 27a besteht aus einem mit der Ankerwelle 24a eines elektromotorischen Antriebes 24 verbundenen Antriebsritzel 28 und aus einem auf einer gemeinsamen Getriebewelle 30 drehfest angeordneten Zahnrad 29, das mit dem Ritzel 28 in Eingriff steht.

Das zweite Teilgetriebe 27b besteht aus einem drehfest mit der gemeinsamen Getriebewelle 30 verbundenen Antriebsritzel 31 und aus einem mit dem Antriebsritzel 31 in Eingriff stehendem Zahnsektorstück 32, das mit wenigstens einer hebelartig ausgebildeten Lagerplatte 33 über einen ersten Verbindungsbolzen 34 verbunden ist. Im vorliegenden Beispiel sind zwei identisch ausgebildete Lagerplatten 33 vorgesehen, die drehbeweglich und voneinander beabstandet um die Mittenachse 30a der Getriebewelle 30 gelagert sind.
Das Zahnsektorstück 32 ist in diesem Falle zwischen den beiden Lagerplatten 33 eingebunden.

Beabstandet zu dem ersten Verbindungsbolzen 34 am Zahnsektorstück 32 ist ein zweiter Verbindungsbolzen 35 vorgesehen .
An jedem der Verbindungsbolzen 34, 35 ist eine der Koppeln 25, 25a angelenkt. Der Antrieb 24 steht über eine Steuerleitung 36 mit einer elektronischen Steuerung 37 in Verbindung, die auf der Grundlage eines über das Display 38 wählbaren Florhöhe den Antrieb 24 steuert.
Anstelle eines elektromotorischen Antriebes kann z.B. ein pneumatischer oder hydraulischer Antrieb vorgesehen sein.

### Zeichnungs-Legende

- 01: Webmaschine
- 02: Grundkettbaum
- 03: Grundkette
- 04: Spannbaum
- 05: Webfach
- 06: Fachbildeorgane
- 07: Bindepunkt
- 08: Gewebe
- 09: Einziehwalze
- 10: Warenbaum
- 11: Florkette
- 12: Florkettbaum
- 13: Umlenkwalze
- 14: Tänzerwelle
- 15: Webmaschinen-Hauptantrieb
- 16: Exzenterantrieb
- 17: Weblade
- 18: Webblatt
- 19: Achse
- 20: Doppelhebel
- 20a: Längsführung
- 21: Abtastrolle
- 22: Zugfeder
- 23: Florhöhenverstelleinrichtung
- 24: Antrieb
- 24a: Ankerwelle
- 25: Koppel
- 25a: Koppel
- 26: Hebelarm
- 27a: Teilgetriebe
- 27b: Teilgetriebe
- 28: Antriebsritzel
- 29: Abtriebsrad
- 30: Getriebewelle
- 30a: Mittenachse
- 31: Antriebsritzel
- 32: Zahnsektorstück
- 33: Lagerplatte
- 34: Verbindungsbolzen
- 35: Verbindungsbolzen
- 36: Steuerleitung
- 37: Steuerung
- 38: Display

## Patentansprüche

1. Frottierwebmaschine mit einer Florhöhenverstelleinrichtung (23), mit einen von einem Webmaschinen-Hauptantrieb abgeleiteten Exzenterantrieb (16) zur Ausführung einer Grundfrottierbewegung, wobei der Exzenterantrieb (16) mit wenigstens einen um eine maschinenfeste Drehachse gelagerten und federbelasteten Doppelhebel (20) wirkverbunden ist, welcher Doppelhebel (20) über gelenkig gelagerte Koppelelemente (25, 25a) mit einem Gewebeverschiebebauteil (9) in Verbindung steht, das imstande ist, die Anschlagkante des Gewebes relativ zum Anschlag des Webblattes zu verschieben, wobei die Florhöhenverstelleinrichtung (23) zwischen dem Doppelhebel (20) und Gewebeverschiebebauteil (9) eingeordnet ist und sowohl mit dem Doppelhebel (20) als auch mit dem Gewebeverschiebebauteil (9) über die Koppelelemente (25, 25a) zur Übertragung einer Grundfrottierbewegung von dem Exzenterantrieb (16) auf das Gewebeverschiebebauteil (9) wirkverbunden ist, **dadurch gekennzeichnet**, daß die Florhöhenverstelleinrichtung umfaßt, eine Zahnradgetriebeeinheit, die mit einem separaten, steuerbaren Antrieb (24) wirkverbunden ist, welche Getriebeeinheit aus einer Kombination eines ersten Teilgetriebes (27a) mit einem zweiten Teilgetriebe (27b) besteht, und welche Teilgetriebe (27a,27b) eine gemeinsame Getriebewelle (30) besitzen, auf der drehfest ein Abtriebsrad (29) des ersten Teilgetriebes (27a) und ein Antriebsritzel (31) des zweiten Teilgetriebes (27b) angeordnet ist, und wobei das erste Teilgetriebe (27a) aus einem mit der Welle (24a) des Antriebes (24) drehfest verbundenen Antriebsritzel (28) und aus einem auf der Getriebewelle (30) drehfest angeordneten Abtriebsrad (29) besteht, die miteinander in Eingriff stehen, und wobei das zweite Teilgetriebe (27b) aus einem drehfest mit der Getriebewelle (30) verbundenen Ritzel (31) und aus einem mit dem Ritzel (31) in Eingriff stehendem Zahnsektorstück (32) besteht, und das Zahnsektorstück (32) mit wenigstens einer schwenkbar um die Mittenachse (30a) der Getriebewelle (30) gelagerten, hebelartig ausgebildeten Lagerplatte (33) verbunden ist und wobei das Zahnsektorstück (32) ferner im Bereich des seiner Verzahnung gegenüberliegenden Endes einen ersten und einen zweiten Verbindungsbolzen (34,35) besitzt, wobei der betreffende Verbindungsbolzen (34,35) mit einer am Doppelhebel (20) angelenkten Koppel (25) und mit einer am Gewebeverschiebebauteil (9) angelenkten Koppel (25a) in Verbindung steht.

2. Frottierwebmaschine nach Anspruch 1, **dadurch gekennzeichne**t, daß der Antrieb (24) ein Servomotor ist, der mit einer Steuereinheit (37) in Verbindung steht, welche nach einem Musterprogramm zur Gewebebildlung den Servomotor steuert.

3. Frottierwebmaschine nach Anspruch 1, **dadurch gekennzeichnet**, daß die Teilgetriebe (27a,27b) Untersetzungsgetriebe sind.

## Claims

1. Terry loom with a pile height adjusting device (23), having an eccentric drive (16), which is derived from a loom main drive, for executing a basic terry weaving movement, wherein the eccentric drive (16) is operatively connected to at least one spring-loaded double lever (20) mounted around an axis of rotation built into the loom, which double lever (20) is connected by way of articulated coupling elements (25, 25a) to a fabric-displacing component (9) which is capable of displacing the fell of the fabric relative to beat-up of the reed, wherein the pile height adjusting device (23) is fitted between the double lever (20) and the fabric-displacing component (9) and by way of the coupling elements (25, 25a) is in operative connection both with the double lever (20) and with the fabric-displacing component (9) to transfer a basic terry weaving movement from the eccentric drive (16) to the fabric-displacing component (9),
**characterised in that** the pile height adjusting device comprises a gearing unit that is in operative connection with a separate, controllable drive (24), which gearing unit consists of a combination of a first dividing gear (27a) with a second dividing gear (27b), and which dividing gears (27a, 27b) have a common gear shaft (30) on which there is arranged without relative rotation a driving wheel (29) of the first dividing gear (27a) and a driving pinion (31) of the second dividing gear (27b), and wherein the first dividing gear (27a) consists of a driving pinion (28) connected without relative rotation to the shaft (24a) of the drive (24) and of a driving wheel (29) arranged without relative rotation on the gear shaft (30), which driving pinion and driving wheel engage with one another, and wherein the second dividing gear (27b) consists of a pinion (31) connected without relative rotation to the gear shaft (30) and of a toothed sector piece (32) in engagement with the pinion (31), and the toothed sector piece (32) is connected to at least one bearing plate (33) of lever-like construction mounted so as to pivot about the centre line (30a) of the gear shaft (30), and wherein the toothed sector piece (32) furthermore has a first and a second connecting bolt (34, 35) in the region of the end opposite its toothing, the relevant connecting bolt (34, 35) being connected to a connecting rod (25) articulated on the double lever (20) and to a connecting rod (25a) articulated on the fabric-displacing component (9).

2. Terry loom according to claim 1, characterised in that the drive (24) is a servo motor, which is connected to a control unit (37) that controls the servo motor according to a pattern program for fabric formation.

3. Terry loom according to claim 1, characterised in that the dividing gears (27a, 27b) are reduction gears.

## Revendications

1. Métier à tisser pour tissu éponge comportant un dispositif (23) de réglage de la hauteur de la boucle, un mécanisme d'entraînement excentrique (16), dérivé du mécanisme d'entraînement principal du métier à tisser, pour exécuter un mouvement de formation de boucle de base, dans lequel le mécanisme d'entraînement excentrique (16) est positivement relié à au moins un levier double (20) qui est porté autour d'un axe de rotation fixe par rapport à la machine, qui est contraint par un ressort et qui est relié, par l'intermédiaire de barres d'accouplement (25, 25a) portées avec articulation, à un composant (9) d'avance du tissu qui est capable de faire avancer le bord de frappe du tissu par rapport à la frappe du pcigne, métier à tisser dans lequel le dispositif (23) de réglage en hauteur de la boucle est disposé entre le levier double (20) et le composant (9) d'avance du tissu et est positivement relié aussi bien avec le levier double (20) qu'avec le composant (9) d'avancc du tissu, par l'intermédiaire des barres d'accouplement (25, 25a), pour transmettre au composant (9) d'avance du tissu un mouvement de formation de la boucle de base en provenance du mécanisme excentrique (16), caractérisé par le fait que le dispositif de réglage de la hauteur de la boucle comporte un mécanisme à roues dentées qui est positivement relié à un mécanisme (24) distinct, pilotable, mécanisme à roues dentées qui est constitué d'une combinaison d'un premier mécanisme partiel (27a) avec un second mécanisme partiel (27b) et mécanismes partiels (27a, 27b) qui possèdent un arbre de mécanisme commun (30) sur lequcl sont disposés, sans liberté de rotation relative, une roue menée (29) du prcmier mécanisme partiel (27a) et un pignon menant (31) du second mécanisme partiel (27b), et dan lequel le premier mécanisme partiel (27a) est constitué d'un pignon menant (28) relié, sans liberté de rotation relative, à l'arbre (24a) du mécanisme (24) ct d'une roue menée (29) disposée, sans liberté de rotation relative, sur l'arbre de mécanisme (30), pignon et roue qui engrènent l'un avec l'autre, et dans lequel le second mécanisme partiel (27b) est constitué d'un pignon (31) relié, sans liberté de rotation relative, à l'arbre de mécanisme (30) et d'un secteur denté (32) engrenant avec le pignon (31), et le secteur denté (32) est relié à au moins une plaque d'appui (33) portée avec liberté de pivotement autour de l'axe (30a) de l'arbre de mécanisme (30) et ayant la forme d'un levier et dans lequel le secteur denté (32) possède en outre, au voisinage de l'extrémité opposée à sa denture, un premier et un second axes de liaisons (34, 35), l'axe de liaison respectif (34, 35) étant relié à une barre d'accouplement (25) articulée sur le levier double (20) et à une barre d'accouplement (25a) articulée sur le composant (9) d'avance du tissu.

2. Métier à tisser pour tissu éponge selon la revendication 1, caractérisé par le fait que le mécanisme d'entraînement (24) est un servo-moteur qui est relié à un organe de commande (37) qui commande le servo-moteur d'après un programme de patron de formation du tissu.

3. Métier à tisser pour tissu éponge selon la revendication 1, caractérisé par le fait que les mécanismes partiels (27a, 27b) sont des mécanismes réducteurs.
